# EUROPÄISCHE PATENTANMELDUNG

(11) **EP 0 284 720 A2**
(43) Veröffentlichungstag der Anmeldung: **05.10.1988**
(21) Anmeldenummer: 88101220.7
(22) Anmeldetag: 28.01.1988
(51) Int. Cl.: E05B 19/00

(54) **Sicherheitsschloss mit Sicherheitsschlüssel, Sicherheitsschlüssel ist röhrenförmig gestaltet um eine Nachahmung auszuschliessen**

(30) Priorität: 31.03.1987 DE 3710627
(71) Anmelder: Schwarz, Werner, D-7970 Leutkirch/Allg. (DE)
(72) Erfinder: Schwarz, Werner, D-7970 Leutkirch/Allg. (DE)

(57) **Zusammenfassung**

Sicherheitsschloß mit Sicherheitsschlüssel sind so gestaltet, daß sie komplementär zusammenpassen. Bei röhrenförmigen Schlüssel (11) ist das Schließmuster ( Verzahnung ) in positivem oder negativem Abdruck angebracht.

Das Sicherheitsschloß (2) mit Schließzapfen (1) und Sicherheitsschlüssel (11) sind so gestaltet, daß damit jedes abzuschließende Objekt, wie Fenster,Türen im Haus oder Auto abgeschlossen werden können.
Beim Aufsetzen des Sicherheitsschlüssels auf den Schließzapfen im Schloß, wird durch das Hineindrücken des Schlüssels mittels vorgesehener Innenkerbe (9) die Sicherheitssperre (4) im Schloßzylinder nach unten gedrückt und die Sperre (4) mit ihren Sperrstiften (3) aus der Sperrhalterung herausgedrückt, wobei der Schließzapfen frei wird und ein Öffnen oder Schließen ermöglicht wird.

Das Muster auf dem Schließzapfen,sowie im röhrenförmigen Schlüssel, ist veränderlich in seiner Vielzahl, so daß es ein Schlüssel oder Schloß nicht ein zweites Mal gibt. Das Sicherheitschloß kann in jeder Größe ausgeführt werden und ist somit überall verwendbar.

Der besondere Vorteil besteht darin, daß der röhrenförmige Schlüssel mit seinem Profilmuster nicht offen ist, wie es bei den herkömmlichen Schlüsseln der Fall ist und somit auch nicht nachgemacht werden kann.
Ein Schlüssel den man nicht nachmachen kann, bietet ein hohen Sicherheitswert

## Beschreibung

Die Erfindung betrifft ein Sicherheitsschloß mit Sicherheitsschlüssel,gemäß Oberbegriff des Anspruchs 1

Dem Gegenstand der Erfindung liegt die Aufgabe zugrunde, ein Sicherheitsschloß so zu gestalten, daß eine mißbräuchliche Nachahmung des zugehörigen Schlüssels ausgeschlossen wird, das heißt, daß man davon keinen Abdruck herstellen kann und bei einer Gewaltanwendung das Muster zerstört wird und danach nicht mehr zu gebrauchen ist.

Diese Aufgabe wird durch die Merkmale des kennzeichnenden Teils des Anspruchs 1 gelöst.
Vorteilhafte Ausgestaltungen sind im Unteranspruch angegeben.

Ein besonderer Vorteil liegt darin, daß durch geringe Veränderung unzählige Mustergestaltungen möglich sind.
In der Fig. 1 und 2 ist ein Ausführungsbeispiel der Erfindung dargestellt.

Der Schlüssel wird beim Aufsetzen auf den Schließzapfen 1 im Sicherheitsschloß 2 mit leichtem Druck eingedrück. Durch diesen Druck wird die Zuhaltung mit ihren Sperrstiften 3 zurückgedrück, wobei die Sperrstifte 3 freigelegt werden.
Nach dem Freilegen der Sperrstifte 3 ist der Schließzapfen im Schloß 2 drehbar und bewegt die Verriegelungsscheibe 6 mit ihrem Zapfen, wobei das zu sperrende Teil, Riegel usw. bewegt wird.

Zum Schutz vor Sabotage wurde eine zweite Sicherheitssperre 5 eingebaut, die bei einem stärkeren Druck als der, der vom Schlüssel ausgeht, erneut zu einer Sperrung durch die Sperrstifte führt.
Die Sperrscheibe mit ihren Sperrstiften 3 wird durch eine Feder 8 nach oben gedrückt und die Sperrstifte rasten in ihrer Halterung ein. Durch das Herabdrücken der Sicherungssperre 4 mit dem Schlüssel 11 , der in einer Innenkerbe 9 genau den Abstand aufweist, der für dieses bestimmte Schloß vorgesehen ist, ist die Entriegelung der Sperre 4 erst möglich.
Jeder Schlüssel hat eine andere Tiefe und Muster in seiner Innenkerbe 9 und öffnet nur ein bestimmtes Schloß.

## Patentansprüche

1. Sicherheitsschloß mit Sicherheitsschlüssel dadurch gekennzeichnet, daß ein beliebig gestaltbares positives oder negatives rasterartiges Muster auf dem Schließzapfen (1) vorgesehen ist,das mit einem im röhrenförmigen Schlüssel (11) innenliegenden entsprechenden (komplementären) Muster zusammenwirkt.

2. Sicherheitsschloß mit Sicherheitsschlüssel nach Anspruch 1 gekennzeichnet dadurch, daß beim Aufdrücken des geeigneten Schlüssels auf den Schließzapfen eine oder mehrere Zuhaltungssperren gelöst werden.
